# EUROPÄISCHE PATENTSCHRIFT

(11) **EP 0 274 605 B1**
(45) Veröffentlichungstag und Bekanntmachung des Hinweises auf die Patenterteilung: **26.02.1992**
(21) Anmeldenummer: 87116636.9
(22) Anmeldetag: 11.11.1987
(51) Int. Cl.: H01R 19/06, H01R 13/504

(54) **Schutzkontaktstecker mit Steckerbrücke und Schutzkappe**
Plug with protective contact provided with pin supporting bridge and protection cap
Fiche à contact de protection munie d'un pont support de broches et d'un capuchon protecteur

(30) Priorität: 29.11.1986 DE 3640914
(43) Veröffentlichungstag der Anmeldung: 20.07.1988
(73) Patentinhaber: Taller GmbH, D-76337 Waldbronn (DE)
(72) Erfinder: Taller, Michael, D-7517 Waldbronn (DE)
(74) Vertreter: Zahn, Roland, Dipl.-Ing.

(56) Entgegenhaltungen:
- DE-B- 1 007 403
- DE-B- 1 490 034
- GB-A- 1 595 783
- GB-A- 2 095 924
- US-A- 2 522 341

## Beschreibung

Die vorliegende Erfindung bezieht sich auf einen Schutzkontaktstecker nach dem Oberbegriff des Patentanspruchs 1.

Stecker dieser Gattung sind bekannt und sie haben sich im großen und ganzen auch bewährt. Grundsätzlich haßen diese Schutzkontaktstecker die Aufgabe, die Handhabung eines elektrischen Gerätes, das heißt das Anschließen dieses Gerätes beim Einstecken des Anschlußsteckers in die Netzsteckdose, nicht zu einer Gefahr dahingehend werden zu lassen, daß etwa aufgrund eines sogenannten Erdschlusses Personen gefährdet sind.

Die Herstellung und Konzeption der Schutzkontaktstecker unterliegen strengen Auflagen und Vorschriften. Bei der modernen Massenherstellung ist besonderes Augenmerk darauf zu richten, daß die Stromleiter, die mit der Steckerbrücke verbunden sind, und die elektrische Verbindung zwischen dem Elektrizitätswerk einerseits und dem Gerät andererseits herstellen, einen hinreichenden Sicherheitsabstand zur Außenseite des Schutzkontaktsteckers haben. Schließlich besteht die Gefahr, daß sich einzelne Drähte der Stromleiter während der Herstellung beim Einführen in die Bohrung der Steckerstifte verbiegen und verkanten und von der Steckerbrücke nach außen abstehen. Wird dies nicht bemerkt, so kann es vorkommen, daß beim abschließenden Umspritzen der Steckerbrücke die abstehenden Einzeldrähte durch die Oberfläche des Schutzkontaktsteckers hindurchragen oder so nahe zur Außenseite hin liegen, daß bei der Handhabung ein Erdschluß entsteht.

Die Person, die den Stecker in die Steckdose steckt, kann dadurch einen gesundheitlichen Schaden erleiden, der sogar zum Tod führen kann.

Aus diesem Grunde werden die fertigen Schutzkontaktstecker jeweils einzeln mittels sogenannter Konturprüfeinrichtungen auf ihre elektrische Sicherheit geprüft. Der Stecker wird dazu in eine seiner Form entsprechende Prüfform eingelegt und von außen elektrisch beaufschlagt. Auf diese Weise können Stecker mit nach außen durchstehenden oder einen zu geringen Abstand aufweisenden Einzeldrähten eliminiert werden. Dies ist jedoch mit erheblichen Produktionskosten verbunden.

Um die genannten Gefahren von vornherein zu reduzieren, wurden sogenannte Schutzkappen konzipiert, die vor dem Umspritzen des Schutzkontaktsteckers auf die Steckerbrücke gesteckt werden, um den Raum um die Lötstellen der Stromleiter und des Schutzleiters nach außen abzusichern. Diese Schutzkappe ist der Kontur der Steckerbrücke entsprechend ausgebildet; sie wird über den der U-Form der Steckerbrücke entsprechenden Freiraum gesteckt und steht bündig an der inneren Bodenfläche des U an. Über zwei seitlich über den Boden des U übergreifende Rastnasen wird die Schutzkappe kraftschlüssig an der Steckerbrücke eingeklinkt.

Dadurch, daß die Schutzkappe bündig auf der Innenseite der Steckerbrücke aufsteht, besteht noch immer die Möglichkeit und Gefahr, daß einzelne Leiterdrähte zwischen den Anlageflächen von Steckerbrücke einerseits und Schutzkappe andererseits nach außen abstehen.

Die der vorliegenden Erfindung zugrundeliegende Aufgabe besteht darin, einen Schutzkontaktstecker der gattungsgemäßen Art anzugeben, bei dem die elektrische Sicherheit weiter optimiert ist.

Erfindungsgemäß wird diese Aufgabe dadurch gelöst, daß die Schutzkappe einen den Verbindungssteg des U im Bereich der offenen Seiten überkragenden Ansatz aufweist.

Weiterbildungen dieser Schutzkappe sind Gegenstand der Unteransprüche.

Die erfindungsgemäße Konzeption hat zusätzlich zu dem aufgabengemäß erzielten Vorzug dem Stand der Technik gegenüber noch den Vorteil, daß beim Umspritzen der aus Steckerbrücke und Schutzkappe bestehenden Montageeinheit, das heißt beim Herstellen des Endprodukts "Schutzkontaktstecker" weniger Material erforderlich ist. Schließlich ist das Material zum Umspritzen der genannten Montageeinheit, das heißt der weichelastische Kunststoff, teurer als der hartelastische beziehungsweise inelastische Kunststoff, aus dem die Schutzkappe besteht; und der vom erfindungsgemäßen Ansatz ausgefüllte Raum braucht schließlich nicht mehr ausgespritzt zu werden.

Die Erfindung wird im folgenden anhand der Zeichung näher erläutert:
- Fig. 1a: zeigt eine Steckerbrücke in Perspektivdarstellung;
- Fig. 1b: zeigt eine Schutzkappe in Perspektivdarstellung;
- Fig. 2: zeigt die Schutzkappe nach Fig. 1a in konstruktiver Detaildarstellung;
- Fig. 3: zeigt einen fertigen Schutzkontaktstecker.

Die Steckerbrücke (1) nach Fig. 1a besteht im wesentlichen aus einem U-förmigen Formteil (10) aus hartelastischem Kunststoff. Die beiden Schenkel (11,12) des U begrenzen einen Freiraum (13) und sind über einen Verbindungssteg (14) miteinander verbunden.

Der Verbindungssteg (14) kragt zu beiden Seiten des U seitlich aus und hat eine etwa trapezförmige Außenkontur, deren kürzere Diagonale dem genormten Abstand der Kontaktstifte beziehungsweise Kontaktbuchsen der Netzsteckdose entsprechend dimensioniert ist.

Die soweit bezüglich der mechanischen Grundform beschriebene Steckerbrücke (1) ist elektrisch wie folgt bestückt: An der Außenseite des Verbindungsstegs (14) ragen im erwähnten genormten Abstand zueinander und mit genormter Länge Kontaktstifte (15) nach außen (mit den Kontaktstiften 15 wird der Stecker letztlich in eine Netzsteckdose eingeführt). Die Kontaktstifte (15) sitzen fest in entsprechenden Bohrungen des Verbindungstegs (14) und sie sind (am zweiten Ende) rückseitig soweit verlängert, daß sie in Form von Anschlußstiften (16) ins Innere des U-förmigen Formteils (10) ragen. Mit diesen Anschlußstiften (16) werden letztlich die Stromleiter einer Verbraucherleitung (17) mechanisch angecrimpt oder verquetscht.

Das elektrische System wird durch einen Schutzleiter (18) komplettiert, der als Teil der Verbraucherleitung (17) mit einem dritten Anschlußstift (19) an der Innenseite des Verbindungsstegs (14) verbunden ist. Die Anschlußstifte (16) der Stromleitung und dieser dritte Anschlußstift (19) sind im Dreieck zueinander angeordnet. Der Anschlußstift (19) ist mit an den Außenseiten der Schenkel (11, 12) des U-förmigen Formteils (10) angeordneten Kontaktfedern verbunden, die beim Einstecken des Schutzkontaktsteckers in die Netzsteckdose diese mit einer sich im anzuschließenden Gerät befindlichen Kupplung verbinden, so daß der Schutzleiter der Verbraucherleitung und damit das Gerät selbst Erdschluß haben.

Die soweit beschriebene Steckerbrücke (1) ist Stand der Technik. Beim Umspritzen dieser Steckerbrücke zwecks Endfertigung des Schutzkontaktsteckers können nun die eingangs genannten Probleme auftreten. Bei seitlich abstehenden Einzeldrähten der Stromleiter kann es vorkommen, daß diese bis nach außen durch den gespritzten Steckerkopf ragen.

Um dieses Risiko gänzlich auszuschalten, wird die Schutzkappe (2) nach Fig. 1b und Fig. 2 vorgeschlagen. Diese Art von Schutzkappe gilt sowohl für Schukostecker, Konturenstecker als auch für Eurostecker.

In Fig. 1b ist diese Schutzkappe (2) perspektivisch dargestellt, und zwar in einer Ansicht, die die Zuordnung zur Steckerbrücke (1) nach Fig. 1a zeigt. Die Steckerbrücke (1) und die Schutzkappe (2) werden in Richtung des Pfeils X zu einer Montageeinheit zusammengefügt.

Die Schutzkappe (2) hat die Form und Wirkung einer Abdeckhaube. Die Außenkonturen sind grundsätzlich dem Freiraum (13) der Steckerbrücke (1) angepaßt beziehungsweise der Anordnung der Anschlußstifte (16, 19) entsprechend ausgebildet, und zwar einer etwa dreieckförmigen Grundform entsprechend. An einer Spitze dieses Dreiecks ist ein Aufnahmeschlitz (21) vorgesehen, der im montierten Zustand über der Verbraucherleitung (17) liegt. Der Innenraum (22) der Schutzkappe (2) bildet etwa einen dreieckförmigen Schacht, der von der offenen Seite her über die Anschlußstifte (16) der Stromleiter und den Anschlußstift (19) des Schutzleiters geschoben werden können.

Die Schutzkappe (2) weist am Rand der dem Aufnahmeschlitz (21) benachbarten Dreieckseiten je einen auskragenden Ansatz (23) auf, der stufenförmig an den dreieckförmigen Schacht (Innenraum 22) anschließt. Die Stufentiefe ist der Außenkontur des Verbindungsstegs (14) der Steckerbrücke (1) entsprechend gewählt; die Stufenhöhe entspricht der Stärke des Verbindungsstegs (14).

Beim Zusammenführen von Steckerbrücke (1) und Schutzkappe (2) übergreift der Ansatz (23) somit den Verbindungssteg (14) im Bereich der offenen Seite des U-förmigen Formteils (10).

Zur kraftschlüssigen Verbindung der beiden Teile Steckerbrücke (1) und Schutzkappe (2) sind die Ansätze (23) je mit einer Rastnase (24) versehen, die an die Vorderseite des Verbindungsstegs (14), das heißt an der Seite, von der die Kontaktstifte (15) abstehen, einklinken. In erfindungsgemäßer Ausführungsform sind diese Rastnasen (24) so konzipiert, daß sie von der freien Kante der Ansätze (23) abstehen. Der anschließende Kragenteil des Ansatzes (23) ist bis zur Kante des dreieckförmigen Schachtes ausgespart, um der Rastnase (24) die erforderliche Elastizität zu geben.

Fig. 2 zeigt die Schutzkappe (2) in detaillierter Konstruktionszeichnung.

Die obere Darstellung (Vorderansicht) zeigt die Schutzkappe (2) in Richtung des Aufnahmeschlitzes (21) betrachtet. Dargestellt ist die Außenkontur in einer Ansicht, gemäß der hinter der gezeigten Ebene sich der dreieckförmige Innenraum (22) verbirgt, und zwar entspricht die gezeigte Ebene der Außenseite der Grundseite des Dreiecks und die Spitze des Dreiecks mit dem Aufnahmeschlitz (21) liegt hinter der Zeichenebene.

Aus der Vorderansicht sind insbesondere die beiderseits des dreieckförmigen Schachts vorgesehenen Ansätze (23) und die Rastnasen (24) zu ersehen. Die Ansätze (23) schließen an den dreieckförmigen Schacht an und sind partiell um die Rastnasen (24) verlängert.

Die Aufsicht zeigt die Grundform des dreieckförmigen Innenraums (22). Von der Dreieckspitze geht der Aufnahmeschlitz (21) aus; an den dem Aufnahmeschlitz (21) benachbarten Dreieckseiten (25) sind die abstehenden Ansätze (23) vorgesehen, die nach der Verbindung der Schutzkappe (1) und der Steckerbrücke (2) deren Verbindungssteg (14) überkragen. Die Rastnasen (24) sind ebenfalls dargestellt.

Der geschnittenen Seitenansicht sind insbesondere der Aufnahmeschlitz (21) und die Rastnasen (24) mit den Ansätzen (23) zu entnehmen.

Anhand von Fig. 3 soll das Endprodukt "Schutzkontaktstecker" gezeigt werden.

Die beiden Elemente Steckerbrücke (1) und Schutzkappe (2) sind form- und kraftschlüssig zusammengefügt. Die so entstandene Montageeinheit wird mit weichelastischem Kunststoff umspritzt, so daß ein fertiger Schutzkontaktstecker (3) der Spritzform entnommen werden kann. Dieser besteht - wie dargestellt - aus einem Steckerkopf, hinter dem sich die Elemente gemäß Fig. 1a "Steckerbrücke" und Fig. 1b (beziehungsweise 2) "Schutzkappe" verbergen und der über die Kontaktstifte (15) in den Netzstecker gesteckt werden kann, um ein mit der Verbraucherleitung (17) verbundenes Gerät anzuschließen und mit elektrischer Energie zu versorgen.

## Patentansprüche

1. Schutzkontaktstecker
für an eine Netzsteckdose anschließbare elektrische Geräte,
mit einer im wesentlichen U-förmigen Steckerbrücke (1), deren Schenkel (11, 12) über einen Verbindungssteg (14) miteinander verbunden sind, zur Aufnahme und Fixierung der Stromleiter und des Schutzleiters einer Verbraucherleitung im offenen Bereich des U, und
zur Aufnahme der galvanisch mit den Stromleitern verbundenen Kontaktstifte am Boden des U, und mit einer einstückigen Schutzkappe (2), die über den offenen Bereich des U steckbar und über an der Unterseite der Steckerbrücke einklinkende Rastmittel mit dieser verriegelbar ist,
dadurch gekennzeichnet,
daß die Schutzkappe (2) einen den Verbindungssteg (14) des U im Bereich der offenen Seiten überkragenden Ansatz (23) aufweist.

2. Schutzkontaktstecker nach Anspruch 1,
dadurch gekennzeichnet,
dab der Ansatz (23) formschlüssig dem Verbindungssteg (14) angepaßt ist.

3. Schutzkontaktstecker nach Anspruch 1 oder 2,
dadurch gekennzeichnet,
daß der Ansatz (23) ein inelastisches Kunststoff-Formteil ist.

4. Schutzkontaktstecker nach einem der
Ansprüche 1 bis 3,
dadurch gekennzeichnet,
daß die Rastmittel Teil des Ansatzes (23) insoweit sind, als dieser in Richtung von der Schutzkappe (2) weg einen brückenförmigen Vorsprung aufweist, der seinerseits Rastnasen (24) zum Einklinken an der Unterseite der Steckerbrücke (1) aufweist.

## Claims

1. A safety plug for electrical appliances which can be plugged into a mains socket, having a substantially U-shaped plug bridge (1) the arms (11, 12) of which are connected to one another via a connecting web (14), which is for receiving and fixing in the open region of the U the conductor and the protective conductor of a consumer's cable and which is for receiving at the base of the U the contact pins conductively connected to the conductors, the safety plug also having a one-piece protective cover (2) which can be placed over the open region of the U and can be locked to the plug bridge by means of catching means engaging on the underside of the plug bridge, characterized in that the protective cover (2) has a projection (23) jutting over the connecting web (14) of the U in the region of the open sides.

2. A safety plug in accordance with Claim 1, characterized in that the projection (23) is adapted to the connecting web (14) so that they are positively locked.

3. A safety plug in accordance with Claim 1 or 2, characterized in that the projection (23) is an inelastic plastics formed part.

4. A safety plug in accordance with any one of Claims 1 to 3, characterized in that the catching means are part of the projection (23) in so far as the latter has a bridge-shaped protrusion projecting away from the protective cover (2), this protrusion having for its part catching noses (24) to engage on the underside of the plug bridge (1).

## Revendications

1. Fiche à contact de protection pour appareils électriques pouvant être raccordés à une prise de secteur, munie d'un pont support (1) de broches ayant une forme de base en U, dont les jambes (11, 12) sont reliées l'une à l'autre par l'intermédiaire d'une traverse (14) de raccordement, ce pont support en U étant destiné à recevoir et à maintenir les conducteurs électriques d'alimentation et le conducteur de protection d'un conducteur de consommation au niveau de l'espace ouvert formé par le U, et à recevoir les broches de contact au niveau du fond du U, les broches étant reliées aux conducteurs électriques par connexion conductive galvanique, et également munie d'un capuchon protecteur monobloc (2), qui peut être emboîté par-dessus l'espace ouvert du U et peut être verrouillé sur le pont support de la fiche par l'intermédiaire de moyens d'arrêt s'encliquetant sous la face inférieure du pont support de la fiche, caractérisée en ce que le capuchon protecteur (2) comporte un rebord (23) de bride qui englobe la traverse (14) de raccordement du U au niveau des flancs ouverts de celui-ci.

2. Fiche à contact de protection selon la revendication 1, caractérisée en ce que le rebord (23) de bride est ajusté de manière géométrique par rapport à la traverse (14) de raccordement.

3. Fiche à contact de protection selon l'une des revendications 1 ou 2, caractérisée en ce que le rebord (23) de bride est une pièce moulée en matière plastique inélastique.

4. Fiche à contact de protection selon l'une des revendications 1 à 3, caractérisée en ce que les moyens d'arrêt font partie du rebord (23) de bride dans la mesure où celui-ci incorpore un épaulement en forme de pont, qui est orienté de façon à diverger du capuchon protecteur (2), et qui comporte, quant à lui, des griffes (24) d'arrêt destinées à s'encliqueter sous la face inférieure du pont (1) support de broches.
